# EUROPÄISCHE PATENTSCHRIFT

(11) **EP 1 013 820 B1**
(45) Veröffentlichungstag und Bekanntmachung des Hinweises auf die Patenterteilung: **03.03.2004**
(21) Anmeldenummer: 99124251.2
(22) Anmeldetag: 04.12.1999
(51) Int. Cl.: D21F 1/00

(54) **Drei- oder mehrlagiges Papiermaschinensieb in Form eines Verbundgewebes**
Composite papermaking fabric having three or more layers
Tissu composite pour la fabrication du papier comportant au moins trois couches

(30) Priorität: 22.12.1998 DE 19859582
(43) Veröffentlichungstag der Anmeldung: 28.06.2000
(73) Patentinhaber: Voith Fabrics Heidenheim GmbH & Co.KG, 89522 Heidenheim (DE)
(72) Erfinder: Westerkamp, Arved H., 89522 Heidenheim (DE)
(74) Vertreter: Downey, William Gerrard

(56) Entgegenhaltungen:
- EP-A- 0 590 288
- EP-A- 0 694 637
- DE-A- 4 229 828

## Beschreibung

Die Erfindung bezieht sich auf ein drei- oder mehrlagiges Papiermaschinensieb in Form eines Verbundgewebes für die Naßpartie einer Papiermaschine nach dem Oberbegriff des Patentanspruchs 1.

Derartige Papiermaschinensiebe haben die Aufgabe, eine Fasersuspension zu entwässern und dadurch eine naßfeste Papierbahn zu bilden, welche auf dem Papiermaschinensieb zur Pressenpartie einer Papiermaschine transportiert wird. Zu diesem Zweck hat das Papiermaschinensieb die Form eines endlosen Bandes, das im Walzensystem bzw. Entwässerungssystem der Naßpartie der Papiermaschine mit hoher Geschwindigkeit umläuft.

Aus der Praxis sind Papiermaschinensiebe der eingangs erwähnten Art bekannt. Derartige Siebe weisen auf der Papierseite ein sehr feines Gewebe, nachfolgend Obergewebe genannt, vorzugsweise in Leinwandbindung, und auf ihrer zur Papiermaschine gerichteten Laufseite ein Verschleißgewebe, nachfolgend Untergewebe genannt, auf, welches in seiner Kett- und Schußfadenzahl vorzugsweise derjenigen des Obergewebes entspricht. Das Untergewebe ist meist in Köper- oder Atlasbindung ausgeführt.

Ober- und Untergewebe sind mit Hilfe von Bindefäden zusammengewebt, welche sich beispielsweise quer zur Laufrichtung des Siebes erstrecken. Beim Einsatz derartiger Papiermaschinensiebe kommt es insbesondere auf modernen, mit hohen Geschwindigkeiten umlaufenden Papiermaschinen häufig zu einer Wellenbildung im Sieb, was mit erheblichen Qualitätseinschränkungen des erzeugten Papiers verbunden ist.

Die EP 0 694 637 A1 beschreibt eine Papiermaschinenbespannung, die mindestens drei Lagen von Schußfäden besitzt, die über ein einziges System von Kettfäden zusammengebunden sind und eine dreilagige Gewebestruktur bilden. Die Schußfäden der mittleren Schußlage sind nicht mit anderen Lagen verwoben und dienen lediglich dazu, dem Gewebe Stabilität zu verleihen. Die Schußfäden der Mittellage bestehen aus einem Material, das einen Thermoschrumpf bei 180° Celsius von mindestens 10% besitzt.

Die EP 0 590 288 A1 betrifft ein mehrlagiges Pressensieb, das ein Obergewebe und ein Untergewebe mit einer Zwischenlage von Schußfäden besitzt, die alle über zusätzliche Schußkettfäden zusammengebunden sind.

Der Erfindung liegt die Aufgabe zugrunde, ein Papiermaschinensieb der eingangs erwähnten Art zu schaffen, dessen Querstabilität verbessert ist.

Diese Aufgabe wird erfindungsgemäß durch ein Papiermaschinensieb mit den Merkmalen des Patentanspruchs 1 gelöst. Vorteilhafte Weiterbildungen des Erfindungsgegenstandes sind in den Unteransprüchen angegeben.

Erfindungsgemäß ist zwischen die Schußlage des wenigstens einen Obergewebes und die Schußlage des wenigstens einen Untergewebes eine zusätzliche Schußfadengruppe eingewoben. Dadurch erhält das Papiermaschinensieb eine erhöhte Biegesteifigkeit in Querrichtung, d.h. quer zu seiner Laufrichtung. Das Papiermaschinensieb weist somit ein größeres Volumen auf, was sich in Abhängigkeit von der Konstruktion der Formierpartie der Papiermaschine positiv auf die Formation des Papiers auswirkt. Ein größeres Volumen kann aber auch eine Erhöhung der Durchlässigkeit des Siebes zur Folge haben, so daß die Entwässerung der Fasersuspension mit einem derartigen Sieb zügiger voranschreitet.

Gemäß einer bevorzugten Weiterbildung der Erfindung sind die Schußlage des wenigstens einen Obergewebes und die Schußlage des wenigstens einen Untergewebes durch die zusätzliche Schußfadengruppe voneinander getrennt. Dadurch heben sich Ober- und Untergewebe voneinander ab, was zusätzlich zu einer Erhöhung des Volumen des Papiermaschinensiebes und der Steifigkeit des Siebes führt.

Gemäß einer vorteilhaften Weiterbildung der Erfindung wechseln die Fäden der zusätzlichen Schußfadengruppe und die zwischen dem wenigstens einen Obergewebe und dem wenigstens einen Untergewebe eingewobenen Bindefäden einander ab. Die zusätzliche Schußfadengruppe ermöglicht dadurch auch einen verbesserten Schutz der eingewobenen Bindefäden in Querrichtung, da Ober- und Untergewebe nicht mehr nur ausschließlich durch den durchbindenden Bindefaden, sondern eben auch durch die zusätzliche Schußfadengruppe getrennt sind. Ferner ist dadurch die Lagestabilität der Bindefäden in Längs- oder Laufrichtung des Siebes verbessert.

Gemäß einer anderen Weiterbildung der Erfindung verlaufen sämtliche Kettfäden des Obergewebes über den Fäden der zusätzlichen Schußfadengruppe und sämtliche Kettfäden des Untergewebes unter den Fäden der zusätzlichen Schußfadengruppe. Dadurch ergibt sich eine klare Lagentrennung, d.h. eine klare Trennung von Ober- und Untergewebe, so daß die Fäden des Obergewebes nicht in das Untergewebe und die Fäden des Untergewebes nicht in das Obergewebe einbinden.

Vorteilhafterweise liegen die Fäden der Schußlage des wenigstens einen Obergewebes, die Fäden der Schußlage des wenigstens einen Untergewebes und die Fäden der zusätzlichen Schußfadengruppe in einer gemeinsamen, näherungsweise vertikalen Ebene, wodurch sich eine klare Trennung zwischen den Fäden der Schußlage des Obergewebes und denjenigen der Schußlage des Untergewebes ergibt. Gemäß einer anderen Weiterbildung der Erfindung sind die Fäden der zusätzlichen Schußfadengruppe in vertikaler Richtung versetzt zu den Fäden der Schußlage des wenigstens einen Obergewebes und den Fäden der Schußlage des wenigstens einen Untergewebes angeordnet. Durch eine derartige Positionierung der zusätzlichen Schußfadengruppe ergibt sich nicht nur eine Erhöhung der Biegesteifigkeit des Siebes, sondern zusätzlich eine Verringerung der Durchlässigkeit des Siebes, welche also durch die Anordnung der erfindungsgemäßen, zusätzlichen Schußfadengruppe gezielt eingestellt werden kann.

Ausführungsformen des Erfindungsgegenstandes werden nachfolgend an Hand der Zeichnung näher erläutert. Es zeigen:
- Fig. 1: einen schematischen Längsschnitt durch einen Teil eines dreilagigen Papiermaschinensiebes gemäß einer ersten Ausführungsform;
- Fig. 2: einen anderen schematischen Längsschnitt durch einen Teil des dreilagigen Papiermaschinensiebes gemäß der ersten Ausführungsform;
- Fig. 3: einen schematischen Längsschnitt durch einen Teil eines dreilagigen Papiermaschinensiebes gemäß einer zweiten Ausführungsform; und
- Fig. 4: einen anderen schematischen Längsschnitt durch einen Teil des dreilagigen Papiermaschinensiebes gemäß der zweiten Ausführungsform.

In Fig. 1 ist schematisch ein Teil eines dreilagigen Papiermaschinensiebes 41 in Form eines Verbundgewebes für die Naßpartie einer nicht näher gezeigten Papiermaschine im Längsschnitt, auch Schußschnitt genannt, gemäß einer ersten Ausführungsform dargestellt. Fig. 2 zeigt einen anderen Längsschnitt durch das Papiermaschinensieb 41 gemäß der ersten Ausführungsform.

Das dreilagige Papiermaschinensieb 41 gemäß Fig. 1 weist ein papierseitiges Obergewebe 42 und ein laufseitiges Untergewebe 43 auf Das Obergewebe 42 besteht aus der Schußlage 44 mit den Schußfäden 1, 5, 9, 13, 17, 21, 25, 29, 33, 37 sowie einer Reihe von Kettfäden, von denen in Fig. 1 lediglich einer, nämlich der Kettfaden 45, gezeigt ist.

Das Untergewebe 43 besteht aus der Schußlage 46 mit den Schußfäden 3, 7, 11, 15, 19, 23, 27, 31, 35, 39 sowie aus einer Reihe von Kettfäden, von denen in Fig. 2 lediglich einer, nämlich der Kettfaden 47, dargestellt ist.

Quer zur Laufrichtung (siehe Pfeil A in Fig. 1) befinden sich zwischen der Schußlage 44 des Obergewebes 42 und der Schußlage 46 des Untergewebes 43 gemäß den Fig. 1 und 2 eine Reihe von Bindefäden 4, 8, 12, 16, 20, 24, 28, 32, 36, 40, mit deren Hilfe Ober- und Untergewebe 42, 43 zusammengewebt sind.

Erfindungsgemäß ist zwischen die Schußlage 44 des Obergewebes 42 und die Schußlage 46 des Untergewebes 43 eine zusätzliche Schußfadengruppe 50 derart eingewoben, daß die genannten Schußlagen 44, 46 durch die zusätzliche Schußfadengruppe 50 voneinander getrennt sind, wie dies aus den Fig. 1 und 2 zu ersehen ist. Die zusätzliche Schußfadengruppe 50 weist in den Fig. 1 und 2 die Fäden 2, 6, 10, 14, 18, 22, 26, 30, 34, 38 auf Gemäß den Fig. 1 und 2 wechseln sich in der mittleren Lage 51 des Papiermaschiensiebes 41 die Fäden der zusätzlichen Schußfadengruppe 50 und die in dem Obergewebe 42 und dem Untergewebe 43 eingewobenen Bindefäden einander ab.

Gemäß einer bevorzugten Ausführungsform der Erfindung verlaufen sämtliche Kettfäden des Obergewebes 42 (in Fig. 1 ist lediglich der Kettfaden 45 gezeigt) über den Fäden der zusätzlichen Schußfadengruppe 50 und sämtliche Kettfäden des Untergewebes 43 (in Fig. 2 ist lediglich der Kettfaden 47 gezeigt) unter den Fäden der zusätzlichen Schußfadengruppe 50. Gemäß der in Fig. 1 dargestellten Bindephase ist der Kettfaden 45 des Obergewebes 42 in der mittleren Lage 51 in dieser Phase lediglich mit den Bindefäden 16 und 36 verwoben. Gemäß der in Fig. 2 dargestellten Bindephase ist der Kettfaden 47 des Untergewebes 43 in der mittleren Lage 51 in dieser Bindephase lediglich mit den Bindefäden 12 und 32 verwoben.

Die Bezugszeichen für die quer zur Laufrichtung (siehe Pfeil A in Fig. 1) verlaufenden Fäden 1 - 40 wurden im gewählten Ausführungsbeispiel entsprechend der Fadenfolge vergeben. Es ist klar, daß auch eine Fadenfolge gewählt werden kann, welche von der in den Fig. 1 und 2 gezeigten Fadenfolge abweicht. Aus den Fig. 1 und 2 ist ferner ersichtlich, daß zumindest die Fäden der Schußlage 44 des Obergewebes 2 einen geringeren Durchmesser als die Fäden der Schußlage 46 des Untergewebes 43 aufweisen. Der Durchmesser der Fäden 2, 6, 10, ..., 34; 38 der zusätzlichen Schußfadengruppe 50 beträgt etwa 0,13 - 0,25 mm. Der Durchmesser der Bindefäden 4, 8, ..., 36, 40 liegt etwa zwischen 0,10 und 0,20 mm.

Gemäß dem in den Fig. 1 und 2 dargestellten ersten Ausführungsbeispiel der Erfindung liegen die Fäden der Schußlage 44 des Obergewebes 42, die Fäden der Schußlage 46 des Untergewebes 43 und die Fäden der zusätzlichen Schußfadengruppe 50 in einer näherungsweise gemeinsamen vertikalen Ebene und damit etwa vertikal übereinander, wie dies beispielsweise an Hand der quer zur Laufrichtung des Siebes verlaufenden Fäden 1, 2 und 3 zu sehen ist.

Ein zweites Ausführungsbeispiel eines erfindungsgemäßen Papiermaschinensiebes 41 ist in den Fig. 3 und 4 dargestellt, in welchem das Obergewebe 42 eine Schußlage 44 mit den Schußfäden 1, 4, 7, 10, 13, 16, 19, 22, 25, 28 und eine Reihe von Kettfäden aufWeist, von denen in Fig. 3 lediglich der Kettfaden 45 gezeigt ist. Das Untergewebe 43 weist eine Schußlage 46 mit Schußfäden 2, 5, 8, 11, 14, 17, 20, 23, 26, 29 und eine Reihe von Kettfäden auf, von denen in Fig. 4 lediglich der Kettfaden 47 gezeigt ist. Die mittlere Lage 51 zeigt die zusätzliche Schußfadengruppe 50 mit den zusätzlichen Fäden 3, 9, 15, 21, 27 sowie die Bindefäden 6, 12, 18, 24, 30. Auch bei diesem Ausführungsbeispiel wechseln demnach die Fäden der zusätzlichen Schußfadengruppe 50 und die in dem Obergewebe 42 und dem Untergewebe 43 eingewobenen Bindefäden einander ab.

Im Gegensatz zum ersten Ausführugsbeispiel sind die Fäden der zusätzlichen Schußfadengruppe bei dem in den Fig. 3 und 4 gezeigten, zweiten Ausführungsbeispiel in vertikaler Richtung versetzt zu den Fäden der Schußlage 44 des Obergewebes 42 und den Fäden der Schußlage 46 des Untergewebes 43 angeordnet. Dies läßt sich beispielhaft an dem Faden 1 der Schußlage 44 des Obergewebes 42 und dem Faden 2 der Schußlage 46 des Untergewebes 43, die in einer gemeinsamen vertikalen Ebene liegen, und dem Faden 3 der zusätzlichen Schußfadengruppe 50 erkennen, welcher mit der vorgenannten gemeinsamen vertikalen Ebene der Fäden 1 und 2 nicht fluchtet, also zu dieser Ebene versetzt ausgerichtet ist. Die Fäden der zusätzlichen Schußfadengruppe 50 und die Bindefäden 6, 12, 18, 24, 30 befinden sich in vertikaler Richtung jeweils zwischen den durch die Fäden der Schußlagen 44, 46 gebildeten vertikalen Ebenen.

Das Papiermaschinensieb 41 gemäß der zweiten, in den Fig. 3 und 4 dargestellten Ausführungsform hat ein höheres offenes Volumen als das Papiermaschiensieb 41 gemäß dem ersten, in den Fig. 1 und 2 gezeigten Ausführungsbeispiel.

Es ist klar, daß die Fäden der zusätzlichen Schußfadengruppe 50, anders als in den Fig. 1 bis 4 gezeigt, auch in jeder anderen Position angeordnet sein können, so lange sie zwischen Ober- und Untergewebe plaziert sind. Auch der Verlauf der Kettfäden 45, 47 kann in vielfältiger Weise variiert werden und ist deshalb in den gezeigten Ausführungsformen lediglich beispielhaft angegeben Ferner kann das erfindungsgemäße Papiermaschinensieb auch mehr als drei Lagen besitzen.

Mit Hilfe des erfindungsgemäßen Papiermaschinensiebes ist die Querstabilität des Siebes insbesondere in Doppelsiebmaschinen verbessert, so daß das mit einem derartigen Sieb erzeugte Papier hohen Ansprüchen genügt. Durch die Vermeidung einer Wellenbildung im Sieb wird denmach die Lebensdauer des Siebes verbessert.

## Patentansprüche

1. Drei- oder mehrlagiges Papiermaschinensieb in Form eines Verbundgewebes für die Naßpartie einer Papiermaschine, mit wenigstens einem papierseitigen Obergewebe (42), wenigstens einem laufseitigen Untergewebe (43) und mit quer zur Laufrichtung des Siebes gerichteten Bindefäden (4, 8, 12, ..., 36, 40; 6, 12, 18, 24, 30), mit deren Hilfe Ober- und Untergewebe (42, 43) zusammengewebt sind, wobei zwischen die Schußlage (44) des wenigstens einen Obergewebes (42) und die Schußlage (46) des wenigstens einen Untergewebes (43) eine zusätzliche Schußfadengruppe (50) eingewoben ist,
**dadurch gekennzeichnet, daß** die Fäden (2, 6, 10, ..., 34, 38) der zusätzlichen Schußfadengruppe (50) und die zwischen dem wenigstens einen Obergewebe (42) und dem wenigstens einen Untergewebe (43) eingewobenen Bindefäden (4, 8, 12, ..., 36, 40) einander abwechseln und sämtliche Kettfäden (45) des Obergewebes (42) über den Fäden der zusätzlichen Schußfadengruppe (50) und sämtliche Kettfäden (47) des Untergewebes (43) unter den Fäden der zusätzlichen Schußfadengruppe (50) verlaufen.

2. Papiermaschinensieb nach Anspruch 1,
**dadurch gekennzeichnet, daß** die Schußlage (44) des wenigstens einen Obergewebes (42) und die Schußlage (46) des wenigstens einen Untergewebes (43) durch die zusätzliche Schußfadengruppe (50) voneinander getrennt sind.

3. Papiermaschinensieb nach Anspruch 1 oder 2,
**dadurch gekennzeichnet, daß** die Fäden der Schußlage (44) des wenigstens einen Obergewebes (42), die Fäden Schußlage (46) des wenigstens einen Untergewebes (43) und die Fäden der zusätzlichen Schußfadengruppe (50) in einer gemeinsamen, näherungsweise vertikalen Ebene liegen.

4. Papiermaschinensieb nach Anspruch 1 oder 2,
**dadurch gekennzeichnet, daß** die Fäden der zusätzlichen Schußfadengruppe (50) in vertikaler Richtung versetzt zu den Fäden der Schußlage (44) des wenigstens einen Obergewebes (42) und den Fäden der Schußlage (46) des wenigstens einen Untergewebes (43) angeordnet sind.

## Claims

1. Composite papermaking fabric having three or more layers for the wet end section of a paper machine with at least one paper-side top fabric (42), at least one backing side bottom fabric and with binding threads (4, 8, 12, ..., 36, 40; 6, 12, 18, 24, 30) running transverse to the direction of movement of the mould, with the aid of which the top and bottom fabric (42, 43) are woven together, where between the weft layer (44) of the at least one top fabric (42) and the weft layer (46) of the at least one bottom fabric (43) an additional weft thread group (50) is interlaced, **characterised in that** the threads (2, 6, 10, ..., 34, 38) of the additional weft thread group (50) and the binding threads (4, 8, 12, ... 36, 40) interlaced between the at least one top fabric (42) and the at least one bottom fabric (43) alternate with each other and all the warp threads (45) of the top fabric (42) run above the threads of the additional weft thread group (50) and all warp threads (47) of the bottom fabric (43) run under the threads of the additional weft thread group (50).

2. Papermaking fabric according to claim 1,
**characterised in that** the weft layer (44) of the at least one top fabric (42) and the weft layer (46) of the at least one bottom fabric (43) are separated from each other by the additional weft thread group (50).

3. Papermaking fabric according to claim 1 or 2,
**characterised in that** the threads of the weft layer (44) of the at least one top fabric (42), the threads of the weft layer (46) of the at least one bottom fabric (43) and the threads of the additional weft thread group (50) lie in a common, approximately vertical plane.

4. Papermaking fabric according to claim 1 or 2,
**characterised in that** the threads of the additional weft thread group (50) are arranged offset in the vertical axis from the threads of the weft layer (44) of the at least one top fabric (42) and the threads of the weft layer (46) of the at least one bottom fabric (43).

## Revendications

1. Toile de machine à papier présentant au moins trois couches et prenant la forme d'un tissu composite pour la partie humide d'une machine à papier, avec au moins un tissu supérieur (42) côté papier, au moins un tissu inférieur (43) côté machine et avec des fils de liage (4, 8, 12, ..., 36, 40 ; 6, 12, 18, 24, 30), dirigés perpendiculairement par rapport au sens machine de la toile, à l'aide desquels les tissus supérieur et inférieur (42, 43) sont entretissés, un groupe de fils de trame (50) supplémentaire étant entrelacé entre la couche de trame (44) de l'au moins un tissu supérieur (42) et la couche de trame (46) de l'au moins un tissu inférieur (43), **caractérisée en ce que** les fils (2, 6, 10, ..., 34, 38) du groupe de fils de trame (50) supplémentaire et les fils de liage (4, 8, 12, ..., 36, 40) entrelacés entre l'au moins un tissu supérieur (42) et l'au moins un tissu inférieur (43) changent alternativement, et **en ce que** tous les fils de chaîne (45) du tissu supérieur (42) passent au-dessus des fils du groupe de fils de trame (50) supplémentaire et que tous les fils de chaîne (47) du tissu inférieur (43) passent en dessous des fils du groupe de fils de trame (50) supplémentaire.

2. Toile de machine à papier selon la revendication 1, **caractérisée en ce que** la couche de trame (44) de l'au moins un tissu supérieur (42) et la couche de trame (46) de l'au moins un tissu inférieur (43) sont séparées l'une de l'autre par le groupe de fils de trame (50) supplémentaire.

3. Toile de machine à papier selon la revendication 1 ou 2, **caractérisée en ce que** les fils de la couche de trame (44) de l'au moins un tissu supérieur (42), les fils de la couche de trame (46) de l'au moins un tissu inférieur (43) et les fils du groupe de fils de trame (50) supplémentaire reposent dans un plan commun approximativement vertical.

4. Toile de machine à papier selon la revendication 1 ou 2, **caractérisée en ce que** les fils du groupe de fils de trame (50) supplémentaire sont agencés dans la direction verticale de façon à être décalés par rapport aux fils de la couche de trame (44) de l'au moins un tissu supérieur (42) et par rapport aux fils de la couche de trame (46) d'au moins un tissu inférieur (43).
